# FASCICULE DE BREVET EUROPEEN

(11) **EP 0 006 392 B1**
(45) Date de publication et mention de la délivrance du brevet: **04.11.1981**
(21) Numéro de dépôt: 79420026.1
(22) Date de dépôt: 31.05.1979
(51) Int. Cl.: H01H 33/02, H05K 5/06

(54) **Enveloppe isolante en résine coulée pour appareillage électrique**
Isolierendes Gehäuse aus Giessharz für elektrische Apparate
Insulating casing of moulded resin for electric apparatus

(30) Priorité: 12.06.1978 FR 7818032
(43) Date de publication de la demande: 09.01.1980
(73) Titulaire: MERLIN GERIN, F-38050 Grenoble Cédex (FR)
(72) Inventeur: Danchin, Maxime, F-38120 St. Egreve (FR)
(74) Mandataire: Kern, Paul

## Description

L'invention est relative à une enveloppe isolante en résine coulée pour appareillage électrique, délimitant un espace interne étanche de logement des éléments actifs dudit appareillage et rempli d'un gaz sous pression.

Les enveloppes connues du genre mentionné sont disposées derrière des grillages ou parois de protection destinés à retenir les fragments de l'enveloppe lors d'un éclatement accidentel. Ces grillages n'assurent qu'une protection partielle et ils sont encombrants.

L'invention a pour but de remédier à ces inconvénients et de permettre la réalisation d'une enveloppe isolante en résine coulée ne présentant aucun risque de dispersion d'éclats lors d'un éclatement.

L'enveloppe selon l'invention est caractérisée par le fait qu'une poche de protection, en forme de filet noyé dans la paroi de l'enveloppe, entoure ledit espace et est réalisée en un matériau isolant de caractéristiques permettant une déformation de ladite poche sans rupture lors d'un éclatement accidentel de l'enveloppe, de manière à retenir les éclats sans empêcher l'échappement du gaz comprimé.

Le filet élastique ou étirable résiste à l'explosion et il retient les fragments de l'enveloppe tout en laissant échapper le gas vers l'extérieur. Tout risque d'accident est ainsi évité. L'élasticité ou la déformation du filet peut résulter de la structure géométrique du filet ou du matériau constitutif qui peut être un matériau thermoplastique tel que le polyéthylène. le polychlorure de vinyle, le polyamide.

Le filet isolant noyé dans l'enveloppe n'affecte pas les qualités diélectriques et d'étanchéité de l'enveloppe si l'on prend soin d'éviter tout pont, constitué par une maille s'étendant entre la paroi interne et la paroi externe de l'enveloppe. Le filet contribue à la résistance mécanique de l'enveloppe.

Le filet peut être tissé ou non et présenter des mailles plus ou moins grandes, par exemple d'une fraction de millimètres ou de plusieurs millimètres. Le filet est mis en place dans le moule avant la coulée, de manière à être entièrement enrobé lors de la coulée par la résine, qui pénètre dans les mailles sans altérer les caractéristiques mécaniques ou physiques du filet. La résine peut selon les applications être une résine époxyde, polyester, polyuréthane, poly- méthacrylate ou analogue.

D'autres avantages et caractéristiques ressortiront plus clairement de l'exposé qui va suivre d'un mode de mise en oeuvre de l'invention, donné à titre d'exemple non limitatif et représenté au dessin annexé, dans lequel:
la figure 1 est une coupe axiale selon la ligne 1-1 de la fig. 2 d'une enveloppe isolante de disjoncteur selon l'invention;
la figure 2 est une vue de profil de la fig. 1;
la figure 3 est une coupe suivant la ligne III-III de la fig. 1;

la figure 4 est une vue partielle à échelle agrandie du filet selon la fig. 1.

Les figures représentent une enveloppe d'un pôle d'un disjoncteur à autosoufflage décrit dans le brevet français N° 2.346.841 de la demanderesse, et l'invention est décrite par la suite comme étant appliquée à un tel disjoncteur, mais il est bien entendu qu'elle est applicable à tout autre type d'appareil de coupure, de transformateur ou de condensateur à enveloppe étanche contenant un gaz isolant sous pression. Sur les figures, un espace 10 étanche d'un pôle d'un disjoncteur électrique est confiné par une enveloppe 12 en deux éléments, en l'occurrence une pièce 14 tubulaire moulée monobloc en matière synthétique, et un couvercle 16 d'obturation du fond ouvert de la pièce 14, ledit couvercle 16 étant scellé en usine. L'espace interne 10 est rempli d'un gaz isolant électronégatif à haute rigidité diélectrique, notamment de l'hexafluorure de soufre sous pression, et renferme le mécanisme et les éléments actifs d'extinction de l'arc (non représentés). Des inserts métalliques 18, 20 sont noyés dans la paroi de l'enveloppe 12 et constituent des conducteurs de traversée formant l'entrée et la sortie du pôle logé dans l'espace 10. Le matériau de l'enveloppe 12 est une résine coulée (époxyde, polyester, polyuréthane, poly- méthacrylate, etc...) et un orifice 22 de passage d'un arbre de commande rotatif (non représenté) est ménagé dans la partie supérieure de l'enveloppe 12.

Selon l'invention, une poche de protection 24 est incorporée dans la paroi de l'enveloppe 12 et entoure complètement l'espace 10. La poche 24 est tissée à l'aide d'un fil en matière thermoplastique isolante, étirable à la température ambiante, pour former un filet de rétention lors d'un éclatement accidentel de l'enveloppe 12. L'effet de rétention est obtenu par l'allongement du fil thermoplastique composant le filet, et le diamètre du fil de texture est choisi entre 0,1 et 2 mm selon la configuration de l'enveloppe et la pression interne du gaz. Le filet est logé dans le moule avant la coulée de la résine et est muni de trous pour le passage du palier de l'arbre et des inserts 18, 20. Le filet 24 peut être tissé ou non tissé, la matière thermoplastique étant par exemple du polyéthylène, du polychlorure de vinyle, un polyamide ou un polyester linéaire. La largeur des mailles peut être de quelques dizièmes de millimètres ou de quelques millimètres.

Lors d'un éclatement accidentel de l'enveloppe 12, la poche de protection assure la rétention des fragments de l'enveloppe éclatée sans s'opposer à l'échappement du gaz.

Il est clair qu'un filet de protection additionnel peut être incorporé dans le couvercle 16 d'obturation de l'enveloppe 12, et que ces filets ne peuvent suppléer aux protections conventionnelles des appareils en service, notamment aux cellules seules capables de retenir les éclats lors d'une violente explosion due à une surpression interne excessive.

## Revendications

1. Enveloppe isolante (12) en résine coulée pour appareillage électrique, délimitant un espace interne (10) étanche de logement des éléments actifs dudit appareillage et rempli d'un gaz sous pression, caractérisée par le fait qu'une poche de protection (24) en forme de filet noyé dans la paroi de l'enveloppe (12), entoure ledit espace (10) et est réalisée en un matériau isolant de caractéristiques permettant une déformation de ladite poche sans rupture lors d'un éclatement accidentel de l'enveloppe, de manière à retenir les éclats sans empêcher l'échappement du gaz comprimé.

2. Enveloppe isolante selon la revendication 1, caractérisée par le fait que la poche de protection (24) est constituée en un matériau thermoplastique étirable.

3. Enveloppe isolante selon la revendication 2, caractérisée pa le fait que ledit matériau thermoplastique appartient à la famille des polyoléfines, des polyvinyles, des polyamides ou des polyester linéaires.

4. Enveloppe isolante selon l'une quelconque des revendications. 1 à 3, caractérisée par le fait que ledit filet est un tissu élastique à mailles tissées ou non tissées.

## Claims

1. Insulating casing (12) of molded resin for an electrical apparatus confining an inner gas- tight space (10) housing the active elements of said apparatus and filled with compressed gas, characterized by the fact that a protective net shaped sack (24) embedded in the wall of the casing (12) surrounds said space (10) and is made of an insulating material having characteristics so as to allow a deformation of said sack without breaking in case of an accidental explosion of the casing so as to retain the fragments without hindering the compressed gas to escape.

2. Insulating casing according to claim 1, characterized by the fact that the protective sack (24) is of a ductile thermoplastic material.

3. Insulating casing according to claim 2, characterized by the fact that said thermoplastic material is selected from the group consisting of polyolefins, polyvinyls, polyamids or linear polyesters.

4. Insulating casing according to any one of the claims 1-3, characterized by the fact that said net is an elastic woven or non woven fabric.

## Patentansprüche

1. Isolierendes Gehäuse (12) aus Giessharz für elektrische Apparate, das einen inneren dichten mit Druckgas gefüllten, die aktiven Elemente des genannten Apparates beinhaltenden Raum (10) umschliesst, dadurch gekennzeichnet, dass ein Schutzsack (24) in Form eines in der Wand des Gehäuses (12) eingebetteten Netzes den genannten Raum (10) umschliesst - und aus einem isolierenden Material hergestellt ist, dessen Eigenschaften eine Verformung ohne Bruch des Sackes bei einer zufälligen Explosion des Gehäuses ermöglicht, um die Splitter zurückzuhalten, ohne das Entweichen des Druckgases zu hindern.

2. Isolierendes Gehäuse nach Anspruch 1, dadurch gekennzeichnet, dass der Schutzsack (24) aus streckbarem thermoplastischen Material besteht.

3. Isolierendes Gehäuse nach Anspruch 2, dadurch gekennzeichnet, dass das genannte thermoplastische Material zu der Familie der Polyolefine, Polyvinyle, Polyamide oder linearen Polyester gehört.

4. Isolierendes Gehäuse nach einem der Ansprüche 1 bis 3, dadurch gekennzeichnet, dass das Netz ein elastischer Stoff mit gewebten oder nicht gewebten Maschen ist.
